# EUROPÄISCHE PATENTSCHRIFT

(11) **EP 1 095 720 B1**
(45) Veröffentlichungstag und Bekanntmachung des Hinweises auf die Patenterteilung: **11.08.2004**
(21) Anmeldenummer: 00121982.3
(22) Anmeldetag: 10.10.2000
(51) Int. Cl.: B22D 11/128

(54) **Strangführungsgerüst einer Stranggiessanlage, insbesondere für Dünnbrammen aus Stahl**
Frame for strand guiding in a continuous casting machine, particularly for thin steel slabs
Cadre de guidage d'une machine de coulée continue en particulier pour brames d'acier minces

(30) Priorität: 25.10.1999 DE 19951262
(43) Veröffentlichungstag der Anmeldung: 02.05.2001
(73) Patentinhaber: SMS Demag AG, 40237 Düsseldorf (DE)
(72) Erfinder: Hövestädt, Erich, Dr.-Ing., 46414 Rhede (DE)
(74) Vertreter: Valentin, Ekkehard, Dipl.-Ing.

(56) Entgegenhaltungen:
- EP-A- 0 917 922
- WO-A-98/20998
- PATENT ABSTRACTS OF JAPAN vol. 2000, no. 02, 29. Februar 2000 (2000-02-29) & JP 11 320059 A (SUMITOMO METAL IND LTD;SUMITOMO HEAVY IND LTD), 24. November 1999 (1999-11-24)
- PATENT ABSTRACTS OF JAPAN vol. 007, no. 068 (M-201), 19. März 1983 (1983-03-19) & JP 57 209759 A (SHIN NIPPON SEITETSU KK), 23. Dezember 1982 (1982-12-23)

## Beschreibung

Die Erfindung betrifft ein Strangführungsgerüst einer eine stationäre Kokille aufweisenden Stranggießanlage, insbesondere für Dünnbrammen aus Stahl, mit der Strangdicke entsprechenden lichte Weite aufweisenden Reihen von in Segmenten mit einer Rollenteilung angeordneten Rollen zum Führen und Treiben des mit Flüssigmetall gefüllten Stranges.

Üblicherweise sind die einzelnen in Segmenten angeordneten Rollen mit konstanten Abständen zueinander in den jeweiligen Gerüsten angeordnet. Dieser Abstand ist dabei grundsätzlich abhängig von der Rollendicke und dem Erfordernis, zwischen den Rollen Elemente zum Aufbringen von Spritzwasser zur Kühlung der Brammen vorzusehen. Regelmäßig sind dabei die im Ober- und Unterrahmen der einzelnen Führungsgerüste angeordneten Rollen als Rollenpaare unmittelbar gegenüber angeordnet. Im Normalbetrieb entspricht die Rollenteilung einer Halbphase (180 Grad) der Schwingung des Flüssigmetalls.

Es sind aber auch Stranggießanlagen bekannt, die eine hiervon sich unterscheidende Konstruktion aufweisen.

So ist aus EP 0 041 498 A2 eine Bogenstranggießanlage bekannt mit einer unterhalb der Kokille angeordneten Strangführung, die zwei einander gegenübertiegende Rollenbahnen aufweist, deren Rollen an Gerüstteilen montiert sind, wobei der Abstand einander gegenüberliegender Gerüstteile und damit der Abstand der Rollenbahnen entsprechend einem einzustellenden Strangquerschnitt veränderbar ist, und wobei die Rollen mindestens einer der Rollenbahnen am Gerüstteil in Längsrichtung dieser Rollenbahn versetzbar angeordnet und am Gerüstteil in unterschiedlichen Lagen fixierbar sind.

Ziel des Gegenstandes dieses Dokumentes ist es, ein Umrüsten zwecks Verstellung des Abstandes der einander gegenüberliegenden Rollenbahnen entsprechend der gewünschten Strangdicke derart zu ermöglichen, daß der Abstand der Endrollen benachbarter Gerüstteile etwa gleich bleibt und das Umrüsten der Anlage in einfacher Weise und ohne großen Aufwand durchführbar ist.

Weiterhin ist aus dem Dokument JP 57-209759 ein Strangführungsgerüst bekannt, bei dem die Rollen des Obergerüstes zu den des Untergerüstes jeweils in der Lücke angeordnet sind, die eine asymmetrische Anordnung zumindest eines Teils der sich gegenüberliegenden Reihen ergeben,um die Form des Sumpfes zu vergleichmäßigen.

Aus dem Dokument WO 98/20998 ist ein Verfahren und eine entsprechende Vorrichtung zum Stranggießen von Dünnbrammen mit Gießgeschwindigkeiten größer 3m/min. in einer Stranggießanlage bekannt, bei der nach Verlassen der Kokille die Strangschale jeder Brammenbreitseite während ihres plastischen Verhaltens entsprechend der Rollenteilung der stützenden Führungsrollen in eine stationäre Wellenform eingeformt wird. Nachfolgend wird dem Strangschalenkasten während seines elastischen Verhaltens, entsprechend der Zuordnung der gegenüberliegend angeordneten Führungsrollen, eine instationäre wellenförmige Oberflächenform eingeprägt und nach meßtechnischer Erfassung des Übergangs vom plastischen zum elastischen Verhalten im Bereich des elastischen Verhaltens des Strangschalenkastens wird die Bramme in der Weise gestützt, daß sie bei minimaler Krafteinwirkung auf die Strangschale durch die Strangführung geführt wird.

Nachteil des Gegenstandes dieses Dokumentes ist die Einprägung einer Wellenform des Stranges, der ohne weitere Einflußnahme auf die Strangschale durch das Führungsgerüst geschlängelt wird.

Darüber hinaus hat diese konstruktive Ausgestaltung den Nachteil, daß die einzelnen Segmente unterschiedlich aufgebaut sind und somit untereinander nicht ausgetauscht werden können. Außerdem ändert der Übergangsbereich vom plastischen in den elastischen Bereich für unterschiedliche Gießgeschwindigkeiten seine Lage, so daß bei gegebener Segmentkonfiguration die Gießgeschwindigkeit für eine Gießsequenz nur eingeschränkt verändert werden kann.

Strangführungsgerüste, die im wesentlichen auf eine Minimierung des Ausbauchens (Bulging) der Strangschale ausgerichtete konstruktive Eigenschaften der einzelnen Rollen und Rollenabstände aufweisen, können bei in den modernen Anlagen gefahrenen Gießgeschwindigkeiten einen Resonanzkörper darstellen, der die Flüssigsäule zu einer Resonanzschwingung anregt. Bei solchen von der Konstruktion des Strangführungsgerüstes abhängigen Gießspiegelschwankungen kommt es im Meniskus der Kokille zu einer Störung. Diese Störung führt zu veränderten Strangschalendicken in der Kokille. Wandern diese veränderten Strangschalendicken in den Bereich der Strangführungsrollen, so verändert sich der Betrag des "Bulgings" an dieser Stelle und es kommt zu einer Volumenänderung der Strangschale und somit zu einem "Pumpen" im Bereich des Gießspiegels, und zwar in der Frequenz der Rollenabstände. Dies kann zu einer erneuten Störung der Strangschalenbildung und dadurch zu einem permanenten Oszillieren des Gießspiegels kommen.

Der Erfindung liegt die Aufgabe zugrunde, mit einfachen konstruktiven Maßnahmen ein Strangführungsgerüst zu schaffen, bei dem ein Aufschaukeln des Gießspiegels in der stationären Kokille vermieden wird.

Erfindungsgemäß sind die gegenüberliegend angeordneten Rollen der jeweiligen Reihen der einzelnen Segmente eines Strangführungsgerüstes einer Stranggießanlage, insbesondere für Dünnbrammen aus Stahl, in der Weise voneinander beabstandet, daß sie für eine instationäre, sich mit Gießgeschwindigkeit bewegende Ausbauchung des Stranges eine Phasenverschiebung gegenüber einer Sinusschwingung mit der Wellenlänge I_{R} aufweisen.

Entsprechend dem Rollenplan stellt sich bei einer Stranggießanlage eine definierte Frequenz ein. Ausgehend von einem Rollenplan mit n Rollen und n-1 konstanten Rollenabständen I_{R}, in dem Bereich der Gießmaschine, in der der Strang nicht durcherstarrt ist, ergibt sich eine Frequenz f, mit der eine stranggebundene Ungleichförmigkeit, die mit der Strangschale transportiert wird und zur periodischen Ausbauchung, d.h. zur periodischen Änderung des Füllstandes (Gießspiegels) in der Kokille führt, gemäß dem Ansatz${\text{f = v}}_{\text{G}} {\text{/l}}_{\text{R}}$ mit f = Frequenz, mit der die Störung auftritt
l_{R} = (Basis-) Rollenabstand
v_{G} = Gießgeschwindigkeit.

In Kenntnis der Frequenz der Stranggießanlage wird erfindungsgemäß bei der Einführung einer 1-nten Rolle mit einem Rollenabstand von I_{R} + ΔI, und bei Ansatz einer sinusförmigen Änderung des Gießspiegels durch eine Ungleichförmigkeit der Strangschale bei Durchlaufen der Rollenabstände mit n-1, eine näherungsweise sinusförmigen Änderung des Füllstandes der Kokille mit der Phasenverschiebung
- Δϕ =: (ΔI/I_{R}) × 2π gegenüber den vorhergehenden Störungen im Gießspiegel auftreten.
- mit ΔI =: Änderung des (Basis-) Rollenabstandes und
- Δϕ =: Phasenverschiebung gegenüber einer Sinusschwingung mit Wellenlänge l_{R}.

Erfindungsgemäß kann bei der Rollenverschiebung die Änderung des Rollenabstandes ΔI sowohl positive, als auch negative Werte annehmen.

Gießspiegelschwankungen, die durch die oben beschriebenen Frequenzen zur stranggebundenen Ausbauchung an vielen Stellen zwischen den Rollen gleichzeitig auftreten, hierbei zu starken Gießspiegelschwankungen führen, die den Gießbetrieb beeinträchtigen können, werden durch die erfindungsgemäßen mehreren Phasenverschiebungen durch Veränderung eines Rollenabstandes bzw. durch Änderung von Gruppen von Rollenabständen behoben, so daß durch Überlagerungen phasenverschobener Wirkungen auf den Gießspiegel die negativen Auswirkungen für den Gießprozeß unterbunden werden. Der Erfinder zeigt einen Weg, den Rollenplan so zu gestalten, daß sich Unregelmäßigkeiten kompensieren.

In einer vorteilhaften Ausgestaltung ist die Phasenverschiebung Δϕ größer 30°.

In einer besonderen Ausgestaltung beträgt die Phasenverschiebung zwischen zwei benachbarten Rollenpaaren mindestens 5°, bezogen auf den mittleren Rollenabstand des Segmentes.

In einer anderen Ausgestaltung sind die einzelnen Segmente in Bereiche unterteilt, wobei die einzelnen Bereiche steigende oder fallende Rollenabstände besitzen.

Weiter wird vorgeschlagen, zwei bis fünf Segmente zu einem Multi-Rollen-Segment zusammenzufassen.

Ein Beispiel der Erfindung ist in den beigefügten Zeichnungen dargelegt. Dabei zeigen
- Figur 1: Schematisch ein durch die Rollen geführten Metallstrang.
- Figur 2: Anordnung der Rollen in den Untergerüsten von zwei Segmenten.
- Figur 3: Anordnung der Rollen eines Untergerüstes in einem Segment.

Die Figur 1 zeigt zwei angeordnete Rollen 31, 32 eines Oberrahmens eines Segmentes und die Rollen 11, 12 eines Unterrahmens eines Segmentes. Zwischen den Rollen ist eine Stranggießbramme B geführt, die eine den flüssigen Sumpf F umhüllende Strangschale S aufweist. Die Strangschale S weitet sich zwischen den gegenüber angeordneten Rollen 11, 31 bzw. 12, 32 in Folge des ferrostatischen Druckes des aus flüssigem Metall bestehenden Sumpfes F aus. Dieses Ausbauchen wird Bulging genannt.

In der Figur 1 ist zu sehen, daß die Rollen des jeweiligen Unter- bzw. Oberrahmens einen konstanten Abstand I_{R} besitzen. Dieser Abstand ist um ΔI sowohl in positiver als auch in negativer Weise bezüglich des konstanten Rollenabstandes I_{R} verschiebbar.

In der Figur 2 ist zur Vereinfachung nur die Rollenanordnung des Unterrahmens der Strangführungsgerüste aufgezeigt. In der vorliegenden Figur sind zwei Segmente 1, 2 aufgezeigt mit den Rollen 11 bis 18 und 21 bis 28. Bei diesen zwei nacheinander angeordneten Segmenten besitzt das Segment 1 einen konstanten Abstand, und zwar hier 180 mm, und das Segment 2 wechselnde Rollenabstände, nämlich 180 mm und 185 mm. Hierdurch wird insgesamt die Phasenverschiebung$\text{Δϕ =} \frac{\text{4 x (185mm - 180mm)}}{\text{180mm}} \text{x 360° = 40°}$ erzeugt.

In der Figur 3 ist der Unterrahmen eines einzelnen Segmentes aufgeführt mit den Rollen 11 bis 18. Bei diesem Segment liegen sechs konstante Rollenabstände vor, und zwar 180 mm, und ein Rollenabstand beträgt 190 mm. Der mittlere Rollenabstand beträgt demnach 181,43 mm, so daß sich die Phasenverschiebung von$\text{Δϕ =} \frac{\text{(190mm - 181,43mm)}}{\text{181,43mm}} \text{x 360° = 17°}$ ergibt.

### Positionsliste

### Strangführung

- 11-18: Rolle im Untergerüst 1. Segment
- 21-28: Rolle im Unterrahmen 2. Segment
- 31-32: Rolle im Oberrahmen 1. Segment
- B: Bramme
- S: Strangschale
- F: Flüssigmetal/Sumpf

## Patentansprüche

1. Strangführungsgerüst einer eine stationäre Kokille aufweisenden Stranggießanlage, insbesondere für Dünnbrammen aus Stahl, mit der Strangdicke entsprechenden lichte Weite aufweisenden Reihen von in Segmenten (1, 2) mit einer Rollenteilung (I_{R}) angeordneten Rollen (11 - 18; 21 - 28) zum Führen und Treiben des mit Flüssigmetall gefüllten Stranges,
**dadurch gekennzeichnet,**
**daß** die gegenüberliegend angeordneten Rollen (11, 31; 12, 32) der jeweiligen Reihen mindestens eines Segmentes solche Abstände besitzen, daß sie für eine instationäre, sich mit Gießgeschwindigkeit bewegende Ausbauchung des Stranges eine Phasenverschiebung (Δϕ) gegenüber einer Sinusschwingung mit der Wellenlänge (I_{R}) aufweisen entsprechend dem Ansatz:${\text{Δϕ = (Δl/l}}_{\text{R}} \text{) x 2π}$ mit |Δϕ| = 20° bis 90°, wobei
Δl = Änderung des Basisrollenabstandes I_{R}
l_{R} = Istabstand zweier Rollen einer Reihe (Rollenteilung) bei l_{R} = v_{G}/f
v_{G} = Gießgeschwindigkeit
f = v_{G} /l_{R} = Frequenz des von der Strangschale umhüllten Flüssigmetalls bedeuted.

2. Strangführungsgerüst nach Anspruch 1,
**dadurch gekennzeichnet,**
**daß** die Phasenverschiebung (Δϕ) über die Wahl der Rollenabstände in einem nachfolgenden Segment durch einen größeren oder kleineren mittleren Rollenabstand derart vergrößert bzw. verkleinert wird, daß die am Ausgang des nachfolgenden Segmentes vorliegende Phasenverschiebung mindestens 30° gegenüber dem vorangegangenen Segment beträgt.

3. Strangführungsgerüst nach den Ansprüchen 1 oder 2,
**dadurch gekennzeichnet,**
**daß** die Phasenverschiebung (Δϕ) zwischen zwei benachbarten Rollenpaaren (11, 31; 12, 32) mindestens 5° beträgt, bezogen auf den mittleren Rollenabstand des Segmentes.

4. Strangführungsgerüst nach Anspruch 3,
**dadurch gekennzeichnet,**
**daß** die Segmente (1, 2) in Bereiche aufgeteilt sind, die steigende oder fallende Rollenabstände besitzen.

5. Strangführungsgerüst nach Anspruch 4,
**dadurch gekennzeichnet,**
**daß** innerhalb eines Segmentes (1 bzw. 2) Bereiche mit steigendem Rollenabstand und Bereiche mit fallendem Rollenabstand vorgesehen sind.

6. Strangführungsgerüst nach Anspruch 1,
**dadurch gekennzeichnet,**
**daß** die Phasenverschiebung (Δϕ) zwischen dem Gießspiegel des Flüssigmetalls in der stationären Kokille und dem ersten Rollenpaar der einzelnen Segmente Δϕ = 180° ± 90° beträgt, bezogen auf den mittleren Rollenabstand des jeweiligen Segmentes.

7. Strangführungsgerüst nach einem der o.g. Ansprüche,
**dadurch gekennzeichnet,**
**daß** die Phasenverschiebung (Δϕ) eines nachfolgenden Segmentes gegenüber dem vorherigen Segment um einen mittleren konstanten Rollenabstand derart vergrößert wird, daß die Phasenverschiebung (Δϕ) am Ausgang des nachfolgenden Segmentes um mindestens 60° größer ist als am Ausgang des vorhergehenden Segmentes bezogen auf dessen konstanten Rollenabstand.

8. Strangführungsgerüst nach einem der o.g. Ansprüche,
**dadurch gekennzeichnet,**
**daß** zwei bis fünf Segemente zu einem Multi-Rollen-Segment zusammengefaßt werden.

## Claims

1. Strip guide stand of a continuous casting plant, particularly for thin slabs of steel, having a stationary mould, with rows, which have a clear width corresponding with the strip thickness, of rollers (11 to 18; 21 to 28), which are arranged in segments (1, 2) at a roller pitch (I_{R}), for guiding and driving the strip filled with liquid metal, **characterised in that** the mutually opposite rollers (11, 31; 12, 32) of the respective rows of at least one segment have such spacings that for a stationary convexity, which moves at casting speed, of the strip they have a phase displacement (Δϕ) relative to a sinusoidal oscillation with the wavelength (I_{R}) in correspondence with the formula:${\text{Δϕ = (ΔI/I}}_{\text{R}} \text{) x 2π}$ wherein |Δϕ)| = 20° to 90°, wherein
Δl = change in the basic roller spacing l_{R}
I_{R} = actual spacing of two rollers of a row (roller pitch) for I_{R} = v_{G}/f
v_{G} = casting speed
f = v_{G}/l_{R} = frequency of the liquid metal encased by the strip skin.

2. Strip guide stand according to claim 1, **characterised in that** the phase displacement (Δϕ) is increased or reduced by way of the selection of the roller spacings in a succeeding segment through a greater or smaller mean roller spacing in such a manner that the phase displacement present at the exit of the succeeding segment amounts to at least 30° relative to the preceding segment.

3. Strip guide stand according to claim 1 or 2, **characterised in that** the phase displacement (Δϕ) between two adjacent roller pairs (11, 31; 12, 32) amounts to at least 5° referred to the mean roller spacing of the segment.

4. Strip guide stand according to claim 3, **characterised in that** the segments (1, 2) are divided into regions which have increasing or decreasing roller spacings.

5. Strip guide stand according to claim 4, **characterised in that** regions with increasing roller spacing and regions with decreasing roller spacing are provided within a segment (1 or 2).

6. Strip guide stand according to claim 1, **characterised in that** the phase displacement (Δϕ) between the meniscus of the liquid metal in the stationary mould and the first roller pair of the individual segments Δϕ is equal to 180° ± 90° referred to the mean roller spacing of the respective segment.

7. Strip guide stand according to one of the foregoing claims, **characterised in that** the phase displacement (Δϕ) of a succeeding segment is increased relative to the preceding segment by a mean constant roller spacing in such a manner that the phase displacement (Δϕ) at the exit of the following segment is greater by at least 60° than at the exit of the preceding segment referred to the constant roller spacing thereof.

8. Strip guide stand according to one of the foregoing claims, **characterised in that** two to five segments are combined to form a multi-roller segment.

## Revendications

1. Cadre de guidage d'une machine à coulée continue présentant une coquille stationnaire, en particulier pour des brames d'acier minces, avec des rangées de rouleaux (11 - 18 ; 21 - 28), avec un écartement correspondant à l'épaisseur de la ligne, disposés en segments (1, 2) présentant un pas des rouleaux (I_{R}) pour guider et entraîner la ligne remplie de métal liquide,
**caractérisé en ce que**
les rouleaux disposés face à face (11,31 ; 12, 32) de chaque rangée d'au moins un segment ont des écarts tels qu'ils présentent un décalage de phase (Δϕ) par rapport à une oscillation sinusoïdale de longueur d'onde (l_{R}) pour un évasement instationnaire de la ligne se déplaçant à la vitesse de la coulée, conformément à l'équation :${\text{Δϕ = (Δl/l}}_{\text{R}} \text{) x 2π}$ Avec |Δϕ| = 20° à 90°, et
Δl = modification de l'écartement de base des rouleaux l_{R}
I_{R} = écartement réel de deux rouleaux d'une rangée (pas des rouleaux) pour I_{R} = v_{G}/f
v_{G} = vitesse de la coulée
f = v_{G}/l_{R} = fréquence du métal en fusion entouré par la coquille de la ligne.

2. Cadre de guidage selon la revendication 1,
**caractérisé en ce que**
le décalage de phase (Δϕ) est respectivement augmenté ou réduit à l'aide du choix des écarts entre les rouleaux par un écart de rouleaux moyen plus grand ou plus petit dans un segment suivant de felle sorte que le décalage de phase apparaissant à la sortie du segment suivant est d'au moins 30° par rapport au segment précédent.

3. Cadre de guidage selon la revendication 1 ou 2,
**caractérisé en ce que**
le décalage de phase (Δϕ) entre deux paires de rouleaux voisins (11, 31 ; 12, 32) est d'au moins 5°, déterminé par rapport à l'écart moyen des rouleaux du segment.

4. Cadre de guidage selon la revendication 3,
**caractérisé en ce que**
les segments (1, 2) sont répartis en secteurs qui possèdent des écarts de rouleaux qui augmentent ou qui diminuent.

5. Cadre de guidage selon la revendication 4,
**caractérisé en ce que**
des secteurs avec des écarts de rouleaux qui augmentent et des secteurs avec des écarts de rouleaux qui diminuent sont prévus à l'intérieur d'un segment (1 ou 2).

6. Cadre de guidage selon la revendication 1,
**caractérisé en ce que**
le décalage de phase (Δϕ) entre le niveau de coulée du métal en fusion dans la coquille stationnaire et la première paire de rouleaux des différents segments Δϕ est de 180° ± 90°, déterminé par rapport à l'écart moyen des rouleaux de chaque segment.

7. Cadre de guidage selon l'une des revendications précédentes,
**caractérisé en ce que**
le décalage de phase (Δϕ) d'un segment suivant par rapport au segment précédent est augmenté d'un écart de rouleaux moyen constant de telle sorte que le décalage de phase (Δϕ) à la sortie du segment suivant est plus grand d'au moins 60° qu'à la sortie du segment précédent, déterminé par rapport à l'écart de rouleaux constant de celui-ci.

8. Cadre de guidage selon l'une des revendications précédentes,
**caractérisé en ce que**
deux à cinq segments sont réunis pour former un segment multi-rouleaux.
